# FASCICULE DE BREVET EUROPEEN

(11) **EP 1 806 298 B1**
(45) Date de publication et mention de la délivrance du brevet: **28.04.2010**
(21) Numéro de dépôt: 07100062.4
(22) Date de dépôt: 03.01.2007
(51) Int. Cl.: B65D 85/68, B65D 81/113

(54) **Dispositif de conditionnement d'une pièce de carrosserie**
Vorrichtung zum Aufbewahren eines Karosserieteils
Device for storing a bodywork part

(30) Priorité: 04.01.2006 FR 0600056
(43) Date de publication de la demande: 11.07.2007
(73) Titulaire: Compagnie Plastic Omnium, 69007 Lyon (FR)
(72) Inventeur: Ottemer, Xavier, 38790, SAINT GEORGES D'ESPERANCHE (FR); Delwal, Fabien, 01320, CHALAMONT (FR); Jacquemard, Claude, 01640, JUJURIEUX (FR)
(74) Mandataire: de la Bigne, Guillaume Michel Marie

(56) Documents cités:
- DE-U1- 8 709 277
- FR-A- 2 792 917
- US-A1- 2002 166 860
- US-A1- 2005 121 358

## Description

La présente invention concerne un dispositif de conditionnement d'une pièce de carrosserie d'un véhicule automobile.

Généralement, un dispositif de conditionnement de pièce de carrosserie est constitué par une structure métallique sur laquelle sont disposées plusieurs pièces de carrosserie. FR-2 792 917 décrit un tel état de la technique.

On connaît également de la pratique un dispositif de conditionnement de hayon arrière comprenant une structure métallique en forme de U. Les hayons sont disposés verticalement dans la structure et maintenus à l'aide de cales en mousse fixées à celle-ci, et qui se fixent par coopération de forme aux coins du hayon.

Ainsi, les hayons sont maintenus en place pendant leur transport et des chocs ne peuvent pas se produire entre deux hayons, car ces derniers maintenus par les cales à une distance prédéterminée l'un de l'autre ou de la structure métallique.

Cependant, la protection des hayons n'est assurée que tant que ces derniers sont maintenus dans la structure.

Ce type de dispositif contraint donc un fabricant de pièces de carrosserie, soucieux de maintenir ces pièces sous protection, à charger, décharger et même stocker les pièces en les conservant dans leur structure métallique. Cette préoccupation est importante si l'on veut éviter un taux de rebut élevé durant le chargement ou le déchargement des pièces.

Or, la manutention de la structure métallique et des pièces de carrosserie qu'elle contient nécessite des moyens de chargement motorisés, ce qui n'est pas souhaitable sur un lieu de production, pour assurer la sécurité des personnes.

L'invention a notamment pour but de remédier à cet inconvénient en fournissant un dispositif de conditionnement d'une pièce de carrosserie permettant de constituer des lots de taille modulable pour le chargement, le déchargement et le stockage.

A cet effet, l'invention a pour objet un dispositif de conditionnement d'une pièce de carrosserie, comprenant au moins un bloc en matériau souple et non abrasif, ledit bloc comprenant au moins un logement conformé pour s'emboîter sur une partie de la pièce de carrosserie, **caractérisé en ce que** le bloc comporte deux faces externes de contact opposées et de formes choisies pour que deux blocs identiques être accolés l'un à l'autre dans une direction d'accolement chacun par une face de contact et en ce que les deux faces de contact du bloc sont éloignées l'une de l'autre, dans la direction d'accolement, d'une distance supérieure à la dimension, dans cette direction d'accolement, de la pièce de carrosserie conditionnée dans le bloc.

On entend par « matériau souple » un matériau moins dur que le matériau dont est constitué la pièce de carrosserie.

Ainsi, la pièce de carrosserie enveloppée dans au moins un bloc souple et en matériau non abrasif est conditionnée de façon sûre et le risque qu'elle soit endommagée lorsqu'elle heurte un élément environnant, tel que le véhicule de transport, une autre pièce ou une structure métallique de transport, est diminué.

Il n'est de plus pas nécessaire de prévoir une structure métallique pour supporter les blocs. Le conditionnement individuel des pièces de carrosserie est possible ainsi que la constitution de lots de taille modulable, adaptés aux conditions et aux moyens de chargement, déchargement ou stockage.

En outre, même si une structure métallique est prévue pour le transport de pièces de carrosserie, son poids est réduit, ce qui permet l'usage de véhicules de chargement beaucoup moins puissants, voire même de véhicules de chargement non motorisés.

Cela permet une économie de coût de transport mais également une réduction des risques d'accidents par écrasement dans une usine.

De plus, il est possible de poser côte à côte, de superposer, etc., les blocs et donc de les stocker sans espace entre eux, ce qui permet une densité de conditionnement maximale et donc une optimisation de l'espace de rangement du véhicule de transport.

Avantageusement, chaque bloc est de forme essentiellement parallélépipédique rectangle.

Avantageusement, chaque bloc comporte des moyens de positionnement par rapport à un bloc qui lui est accolé.

Optionnellement, les moyens de positionnement comportent une rainure ménagée sur une face externe de contact et une saillie de forme complémentaire de la rainure ménagée sur la face externe de contact opposée.

La présence de la saillie sur une face externe de contact et de la rainure sur la face externe de contact opposée permet de positionner les blocs et donc les pièces de carrosserie les unes par rapport aux autres et de les maintenir en position.

Dans un mode de réalisation particulier, le dispositif de conditionnement comporte des moyens de retenue du bloc, apte à coopérer avec des moyens complémentaires portés par un support.

Ainsi, les moyens de retenue permettent d'accrocher directement des blocs de façon sécurisée à un support durant le transport de façon à consolider l'empilement de blocs sur plusieurs niveaux et à faciliter la manutention des pièces de carrosserie.

Le dispositif comporte également, de façon optionnelle, des moyens de préhension du bloc, apte à coopérer avec des moyens complémentaires d'un véhicule de chargement.

Avantageusement, les moyens de retenue et/ou de positionnement et/ou de préhension comprennent au moins un canal traversant débouchant sur les deux faces externes de contact et aligné avec le canal traversant d'un bloc accolé.

Ce canal peut donc être adapté à une fourche d'un véhicule de chargement, tel un chariot élévateur standard, c'est-à-dire fréquemment employé pour le chargement de pièces de carrosserie. Ainsi, il est possible de charger directement les blocs dans le véhicule de transport, sans recourir à une plate-forme spécifique au chargement.

Avantageusement, le bloc est réalisé en mousse, notamment en mousse de polypropylène.

Optionnellement, la pièce de carrosserie est une peau de pare-chocs.

Le dispositif selon l'invention est en effet particulièrement adapté pour conditionner une peau de pare-chocs que sa forme caractéristique en trois dimensions rend très fragile et qui ne peut pas être conditionnée correctement par les dispositifs existants du type décrit en introduction.

L'invention sera mieux comprise à la lecture de la description qui va suivre donnée uniquement à titre d'exemple et faite en se référant aux dessins annexés dans lesquels :
- la figure 1 représente un dispositif de conditionnement selon un mode de réalisation particulier de l'invention ;
- la figure 2 représente schématiquement un lot de dispositifs tel que celui représenté à la figure 1 et une structure accueillant ces dispositifs ;
- la figure 3 est une coupe A-A d'un bloc du dispositif de conditionnement de la figure 1 ;
- la figure 4 représente schématiquement un lot de dispositifs selon un autre mode de réalisation de l'invention ;
- la figure 5 représente un lot de dispositifs de conditionnement selon un autre mode de réalisation de l'invention et une structure métallique accueillant le lot de dispositifs selon l'invention.

On a représenté sur la figure 1 un dispositif de conditionnement 10 selon l'invention, destiné à conditionner une peau de pare-chocs 16.

Ce dispositif comprend deux blocs 12 et 14, de forme essentiellement parallélépipédique rectangle et entourant partiellement la peau de pare-chocs 16. Chaque bloc est réalisé en mousse de polypropylène et comporte un logement 18 destiné à contenir une extrémité de la peau de pare-chocs 16.
Sur la figure 3, une section du logement 18 est représentée. Ce logement comporte une surface courbe 19 conformée pour s'emboîter sur la surface de l'extrémité de la peau pare-chocs 16.

Chaque bloc 12, 14 protège donc une partie de la peau de pare-chocs 16 en l'accueillant dans le logement 18. L'ensemble des deux blocs 12, 14 permet en outre de rendre les autres parties de la peau de pare-chocs 16 peu accessibles lors d'un choc. La peau de pare-chocs 16 est donc peu exposée aux chocs durant le transport.

Chaque bloc 12, 14 comporte également des moyens de retenue de la peau de pare-chocs, coopérant avec des moyens complémentaires portés par un support, 24, représenté partiellement sur la figure 1.

Dans ce mode de réalisation, les moyens de retenue comprennent un canal traversant 20 de direction verticale. Ce canal comporte une embouchure 21 débouchant sur une face externe 22. Cette embouchure 21 est de largeur inférieure à la largeur maximale du canal 20.

Ce canal 20 est destiné à accueillir une barre 26 du support 24. Dans ce mode de réalisation, la barre 26 est en queue d'aronde, c'est-à-dire de section 28 trapézoïdale. Cette barre 26 est de forme complémentaire du canal qui est, dans ce mode de réalisation, également de section trapézoïdale.

En variante, les sections du canal 20 et de la barre 26 pourrait également être en T.

Le support permet ainsi au dispositif de conditionnement 10 de rester en place et évite d'autant plus les chocs avec les éléments extérieurs.

La figure 2 représente le support 24 comportant deux barres 26A, 26B en vis-à-vis, en queue d'aronde, et un lot de dispositifs 10A, 10B, 10C selon le mode de réalisation décrit à la figure 1.

Les deux barres 26A, 26B s'emboîtent chacune par coopération de forme dans les canaux 20 respectifs des blocs 12 et 14 de chaque dispositif.

Les blocs 12, 14 des dispositifs 10A, 10B, 10C comportent deux faces externe de contact 13A, 13B, 13C, 15A, 15B, 15C opposées de formes complémentaires. De cette façon, deux blocs identiques 12A, 12B, 12C peuvent être accolés l'un à l'autre chacun par une face de contact 15A, 13B ; 15B, 13C.

Cela est possible car, dans la direction d'accolement, qui est la direction verticale, les deux faces externes en contact 13A, 13B, 13C, 15A, 15B, 15C du bloc 12A, 12B, 12C sont éloignées l'une de l'autre, dans la direction verticale, d'une distance D supérieure à la dimension, dans cette direction, de la peau de pare-chocs 16 conditionnée dans les blocs 12, 14.

La figure 4 représente un lot de dispositifs selon un second mode de réalisation de l'invention. Chacun de ces dispositifs 10 comprend deux blocs en mousse 12, 14. Chaque bloc en mousse 25, 27 comporte un canal 28, 29 traversant, ménagé dans la direction transversale du dispositif, correspondant à la direction transversale de la peau de pare-chocs 16.

Ce canal est destiné à recevoir une barre 30, 31 rigide d'un support, non représenté dans son ensemble sur la figure 4. Les faces externes (33A, 33B) de contact des dispositifs de conditionnement 10 sont donc destinées à être positionnés côte à côte selon la direction d'accolement qui est la direction transversale du dispositif, sur les barres 30, 31 et les blocs 25, 27 et les peaux de pare-chocs 16 sont suspendus à l'aide de ces barres 30, 31.

Chaque bloc en mousse 25, 27 comporte également une saillie 32, 34 dans la direction longitudinale du dispositif 10, correspondant à la direction longitudinale du pare-chocs 16. Les deux saillies 32, 34 sont en vis-à-vis et comprennent chacune un canal traversant 36, 38 dans la direction transversale du dispositif 10.

Ces deux canaux 36, 38 sont de section rectangulaire et orienté essentiellement horizontalement lorsque le dispositif de conditionnement se trouve en position normale d'utilisation.

Ils constituent des moyens de préhension du dispositif par un véhicule de chargement. Dans ce mode de réalisation, ces moyens de préhension sont particulièrement aptes à coopérer avec des moyens complémentaires portés par un chariot élévateur de type standard, c'est-à-dire une fourche d'un tel chariot.

La figure 5 représente un troisième mode de réalisation d'un lot de dispositifs de conditionnement 10A, 10B selon l'invention.

Dans ce mode de réalisation, les blocs 37, 39 des dispositifs 10A, 10B comportent des moyens de positionnement par rapport à un bloc adjacent.

Ces moyens de positionnement comprennent une rainure 40 ménagée sur une face externe de contact 42 des blocs 37, 39, ici la paroi inférieure, dans la direction transversale du dispositif 10A, 10B ainsi qu'une saillie 44 ménagée sur la face externe en contact opposée 46 , ici la paroi supérieure, dans la direction transversale du dispositif 10A, 10B, de forme complémentaire de la rainure 40.

La rainure 40 du dispositif 10A et la saillie 44 du dispositif 10B coopèrent et permettent une superposition des dispositifs de conditionnement 10A , 10B.

Ceux-ci peuvent, une fois superposés, être agencés sur un support 48 de type plate-forme représentée sur la figure. Cette plate-forme 48 comporte, à ses quatre coins, quatre mâts 50, 51, 52, 53 verticaux, destiné à maintenir l'empilement de dispositifs 10A, 10B en place selon les directions longitudinales et transversales de ceux-ci. Ces mâts 50, 51, 52, 53 comprennent, à leur extrémité supérieure, une fourche 54 de direction verticale.

Cette fourche 54 est destinée à accueillir des barres, faisant fonction de couvercle, pour maintenir l'empilement de dispositifs 10A, 10B en place dans la direction verticale durant le transport.

La plate-forme 48 comporte également des moyens de préhension aptes à coopérer avec des moyens complémentaires portés par un véhicule de chargement dans le but de faciliter le chargement de la plate-forme 48 dans le véhicule de transport. Ces moyens de préhension comportent deux cavités 56, 57, de direction essentiellement horizontale dans la direction longitudinale de la plate-forme. Ces cavités sont ménagées sous la paroi inférieure de la plate-forme 48 et sont aptes à coopérer avec une fourche d'un chariot élévateur.

On notera que l'invention n'est pas limitée aux seuls modes de réalisation décrits précédemment.

## Revendications

1. Dispositif (10) de conditionnement d'une pièce de carrosserie (16) , comportant au moins un bloc (12, 14 ; 25, 27 ; 37, 39) en matériau souple et non abrasif, ledit bloc (12, 14; 25, 27; 37, 39) comprenant au moins un logement (18) conformé pour s'emboîter sur une partie de la pièce de carrosserie (16) , **caractérisé en ce que** le bloc (12, 14 ; 25, 27 ; 37, 39) comporte deux faces externes de contact (13A, 13B, 13C, 15A, 15B, 15C ; 33A, 33B ;42, 46) opposées et de formes choisies pour que deux blocs (12, 14 ; 25, 27 ; 37, 39) identiques puissent être accolés l'un à l'autre dans une direction d'accolement chacun par une face externe de contact (13A, 13B, 13C, 15A, 15B, 15C ; 33A, 33B ;42, 46) et **en ce que** les deux faces de contact (13A, 13B, 13C, 15A, 15B, 15C ; 33A, 33B ;42, 46) du bloc (12, 14 ; 25, 27 ; 37, 39) sont éloignées l'une de l'autre dans la direction d'accolement, d'une distance (D) supérieure à la dimension, dans cette direction d'accolement, de la pièce de carrosserie (16) conditionnée dans le dispositif.

2. Dispositif de conditionnement (10) selon la revendication 1, le bloc (12, 14 ; 25, 27 ; 37, 39) étant de forme essentiellement parallélépipédique rectangle.

3. Dispositif de conditionnement (10) selon l'une quelconque des revendications précédentes, dans lequel les faces externes de contact (13A, 13B, 13C, 15A, 15B, 15C) sont essentiellement planes.

4. Dispositif de conditionnement (10) selon la revendication 1 à 3, dans lequel le bloc (12, 14 ; 25, 27 ; 37, 39) comporte des moyens de positionnement (20 ; 28, 29 ; 40, 44) par rapport à un bloc (12, 14 ; 25, 27 ; 37, 39) qui lui est accolé.

5. Dispositif de conditionnement (10) selon la revendication 4, dans lequel les moyens de positionnement comportent une rainure (40) ménagée sur une face externe de contact (42) et une saillie (44) de forme complémentaire de la rainure (40) ménagée sur la face externe de contact (46) opposée.

6. Dispositif de conditionnement (10) selon l'une quelconque des revendications précédentes, comportant des moyens de retenue (20 ; 28, 29) du bloc (12, 14 ; 25, 27 ; 37, 39), aptes à coopérer avec des moyens complémentaires (26A, 26B ; 30, 31) portés par un support (24).

7. Dispositif de conditionnement (10) selon l'une quelconque des revendications précédentes, comportant des moyens de préhension (36, 38), aptes à coopérer avec des moyens complémentaires portés par un véhicule de chargement.

8. Dispositif de conditionnement (10) selon l'une quelconque des revendications 4 à 6, les moyens de retenue et/ou de positionnement et/ou de préhension comprennent au moins un canal traversant (20 ; 28, 29 ; 36, 38) débouchant sur les deux faces externes (13A, 13B, 13C, 15A, 15B, 15C ; 33A, 33B) de contact et aligné avec le canal traversant d'un bloc accolé.

9. Dispositif de conditionnement (10) selon l'une quelconque des revendications précédentes, le bloc (12, 14 ; 25, 27 ; 37, 39) étant réalisé en mousse, notamment en mousse de polypropylène.

10. Dispositif de conditionnement (10) d'une peau de pare-chocs (16), selon l'une quelconque des revendications 1 à 9.

## Claims

1. A device (10) for packaging a piece of bodywork (16), the device comprising at least one block (12, 14; 25, 27; 37, 39) of flexible and non-abrasive material, said block (12, 14; 25, 27; 37, 39) including at least one housing (18) shaped to engage on a portion of the piece of bodywork (16), the device being **characterized in that** the block (12, 14; 25, 27; 37, 39) has two opposite external contact faces (13A, 13B, 13C, 15A, 15B, 15C; 33A, 33B; 42, 46) of shapes selected so that two identical blocks (12, 14; 25, 27; 37, 39) can be placed side by side in a continuous contact direction each making contact via an external contact face (13A, 13B, 13C, 15A, 15B, 15C; 33A, 33B; 42, 46), and **in that** the two contact faces (13A, 13B, 13C, 15A, 15B, 15C; 33A, 33B; 42, 46) of the block (12, 14; 25, 27; 37, 39) are spaced apart from each other in the continuous contact direction by a distance (D) that is greater than the dimension in said continuous contact direction of the bodywork part (16) packaged in the device.

2. A packaging device (10) according to claim 1, the block (12, 14; 25, 27; 37, 39) being essentially in the form of a rectangular parallelepiped.

3. A packaging device (10) according to any preceding claim, wherein the external contact faces (13A, 13B, 13C, 15A, 15B, 15C) are essentially plane.

4. A packaging device (10) according to any one of claims 1 to 3, wherein the block (12, 14; 25, 27; 37, 39) includes positioning means (20; 28, 29; 40, 44) for positioning it relative to a block (12, 14; 25, 27; 37, 39) with which it is in contact.

5. A packaging device (10) according to claim 4, wherein the positioning means comprise a groove (40) formed in an outside contact face (42) and a projection (44) of shape complementary to the groove (40) formed on an opposite outside contact face (46).

6. A packaging device (10) according to any preceding claim, including retaining means (20; 28, 29) for retaining the block (12, 14; 25, 27; 37, 39), and suitable for co-operating with complementary means (26A, 26B; 30, 31) carried by a support (24).

7. A packaging device (10) according to any preceding claim, including grip means (36, 38) suitable for co-operating with complementary means carried by a loader vehicle.

8. A packaging device (10) according to any one of claims 4 to 6, the retaining means and/or the positioning means and/or the grip means comprising at least one through channel (20; 28, 29; 36, 38) opening out into the outside contact faces (13A, 13B, 13C, 15A, 15B, 15C; 33A, 33B) and in alignment with the channel passing through a contacting block.

9. A packaging device (10) according to any preceding claim, the block (12, 14; 25, 27; 37, 39) being made of foam, in particular of polypropylene foam.

10. A packaging device (10) for a bumper skin (16) according to any one of claims 1 to 9.

## Patentansprüche

1. Vorrichtung zur Konditionierung (10) eines Karosserieteils (16), wobei die Vorrichtung mindestens einen Block (12; 14; 25; 27; 37; 39) aus einem weichen Werkstoff ohne Scheuerwirkung aufweist, wobei der Block (12; 14; 25; 27; 37; 39) mindestens eine Aufnahme (18) umfasst, die so ausgestaltet ist, dass sie sich auf einen Abschnitt des Karosserieteils (16) aufsetzen lässt, **dadurch gekennzeichnet, dass** der Block (12; 14; 25; 27; 37; 39) zwei äußere einander gegenüberliegende Berührungsflächen (13A; 13B; 13C; 15A; 15B; 15C; 33A; 33B; 42; 46) aufweist und seine Form so gewählt ist, dass zwei identische Blöcke (12; 14; 25; 27; 37; 39) in einer Anfügerichtung jeweils über ihre äußere Berührungsfläche (13A; 13B; 13C; 15A; 15B; 15C; 33A; 33B; 42; 46) aneinandergefügt werden können, sowie dass die beiden Berührungsflächen (13A; 13B; 13C; 15A; 15B; 15C; 33A; 33B; 42; 46) des Blocks (12; 14; 25; 27; 37; 39) in der Anfügerichtung einen Abstand (D) voneinander haben, der in dieser Anfügerichtung größer als die Abmessung des in der Vorrichtung konditionierten Karosserieteils (16) ist.

2. Vorrichtung zur Konditionierung (10) nach Anspruch 1, wobei der Block (12; 14; 25; 27; 37; 39) eine Form aufweist, die im Wesentlichen einem rechteckigen Parallelepiped entspricht.

3. Vorrichtung zur Konditionierung (10) nach einem der vorhergehenden Ansprüche, wobei die äußeren Berührungsflächen (13A; 13B; 13C; 15A; 15B; 15C) im Wesentlichen plan sind.

4. Vorrichtung zur Konditionierung (10) nach den Ansprüchen 1 bis 3, wobei der Block (12; 14; 25; 27; 37; 39) Mittel zum Positionieren (20; 28; 29; 40; 44) in Bezug auf einen Block (12; 14; 25; 27; 37; 39) aufweist, der an ihn angefügt ist.

5. Vorrichtung zur Konditionierung (10) nach Anspruch 4, wobei die Positionierungsmittel eine Nut (40) aufweisen, die in einer äußeren Berührungsfläche (42) vorgesehen ist, sowie einen in der Form zur Nut (40) komplementären Vorsprung (44), der auf der gegenüberliegenden äußeren Berührungsfläche (46) angeordnet ist.

6. Vorrichtung zur Konditionierung (10) nach einem der vorhergehenden Ansprüche, wobei die Vorrichtung Rückhaltemittel (20; 28; 29) des Blocks (12; 14; 25; 27; 37; 39) aufweist, die in der Lage sind, mit komplementären, durch eine Halterung getragenen Mitteln (26A; 26B, 30; 31) zusammenzuwirken.

7. Vorrichtung zur Konditionierung (10) nach einem der vorhergehenden Ansprüche, wobei die Vorrichtung Eingriffmittel (36; 38) aufweist, die in der Lage sind, mit komplementären, von einem Beschickungsfahrzeug getragenen Mitteln zusammenzuwirken.

8. Vorrichtung zur Konditionierung (10) nach einem der Ansprüche 4 bis 6, wobei die Rückhaltemittel und/oder die Positionierungsmittel und/oder die Eingriffmittel mindestens einen quer verlaufenden Kanal umfassen, der an den beiden äußeren Berührungsflächen (13A; 13B; 13C; 15A; 15B; 15C; 33A; 33B) endet und auf den quer verlaufenden Kanal eines angefügten Blocks ausgerichtet ist.

9. Vorrichtung zur Konditionierung (10) nach einem der vorhergehenden Ansprüche, wobei der Block (12; 14; 25; 27; 37; 39) aus Schaumstoff, insbesondere aus Polypropylenschaumstoff, hergestellt wird.

10. Vorrichtung zur Konditionierung (10) einer Stoßfänger-Außenschale (16) nach einem der Ansprüche 1 bis 9.
